# EUROPÄISCHE PATENTSCHRIFT

(11) **EP 0 205 485 B1**
(45) Veröffentlichungstag und Bekanntmachung des Hinweises auf die Patenterteilung: **12.07.1989**
(21) Anmeldenummer: 85906060.0
(22) Anmeldetag: 26.11.1985
(51) Int. Cl.: D07B 3/08

(54) **VERSEILMASCHINENSYSTEM**
CABLE STRANDING MACHINE SYSTEM
SYSTEME DE CABLEUSE

(30) Priorität: 08.12.1984 DE 3444902
(43) Veröffentlichungstag der Anmeldung: 30.12.1986
(73) Patentinhaber: Preussner, Theodor, D-3004 Isernhagen 2 (DE)
(72) Erfinder: Preussner, Theodor, D-3004 Isernhagen 2 (DE)
(74) Vertreter: Röse, Horst
(86) Internationale Anmeldenummer: EP8500644
(87) Internationale Veröffentlichungsnummer: WO8603529

(56) Entgegenhaltungen:
- DE-A- 1 685 848
- DE-A- 2 301 594
- DE-C- 192 422
- US-A- 2 484 178
- US-A- 3 926 072
- US-A- 4 235 070
- US-A- 4 389 838

## Beschreibung

Die Erfindung bezieht sich auf ein Verseilmaschinen-System mit einer Einfachschlag- und Aufwickelvorrichtung für das Seil, bei der eine Aufwickelspule und ein die Aufwickelspule umlaufender und umschließender Einfachschlagrotor koaxial angeordnet sind, die Aufwickelspule und der Einfachschlagrotor relativ zueinander zur Erzeugung eines Verlegehubs für das Seil axial hin- und herbeweglich sind und das Seil aus der Längsachse des Einfachschlagrotors an diesem entlang zur Aufwickelspule geführt ist, wobei zum Aufwickeln eine von dem jeweils erreichten Aufwickeldurchmesser der Aufwickelspule abhängige Differenz der Drehzahlen von Aufwickelspule und Einfachschlagrotor erzeugt wird.

Bei einem bekannten Verseilmaschinensystem dieser (DE-PS-2 037 607) wird das Seil in einer sogenannten Vorverdrallstation mit angetriebenem Abzug vorgefertigt. Das Seil wird danach der Einfachschlag- und Aufwickelvorrichtung derart zugeführt, daß es noch vor der Aufwickelspule dem diese umschließenden Einfachschlagrotor zugeführt und an diesem entlang auf die Aufwickelspule geführt wird. Diese Aufwickelspule ist freifliegend gelagert, gesondert drehangetrieben und wird ferner zum Verlegen des Seils in Achsrichtung hin- und herbewegt. Es taucht somit die Aufwickelspule in den bekannten Einfachschlagrotor ein und aus. Wenn die Betriebsdrehzahl nach dem Sanftanlauf des Systems erreicht ist, bleibt die Drehzahl des Einfachschlagrotors bis zum endgültigen Befüllen der Aufwickelspule oder bis zu einem etwaigen Notabbremsen, in der Regel also über längere Produktionszeit hinweg konstant. Um bei dem bekannten System das Seil aufwickeln zu können, muß auch die Aufwickelspule koaxial zum Einfachschlagrotor mit hoher Geschwindigkeit umlaufen. Die Aufwickelspule muß jedoch bekanntlich stets eine bestimmte Differenzdrehgeschwindigkeit im Verhältnis zum Einfachschlagrotor haben. Da das Seil mit konstanter Bahngeschwindigkeit bzw. Fördergeschwindigkeit angeliefert wird, ist bekanntlich die Drehgeschwindigkeit der Aufwickelspule in Abhängigkeit vom momentanen Wickeldurchmesser und damit vom Befüllungszustand der Spule jeweils anzupassen. Die Differenzdrehgeschwindigkeit der noch nahezu leeren Spule im Verhältnis zum Einfachschlagrotor wird zunächst eine verhältnismäßig große sein, bei zunehmendem Wickeldurchmesser jedoch geeignet vermindert.

Bei den bekannten Systemen (z. B. nach DE-PS-2 037 607 oder bei anderen vergleichbaren Einfachschlag- und Aufwickelvorrichtungen) wird zur Aufrechterhaltung konstanter Seilschlaglängen und möglichst konstanter bzw. verträglicher Seilzugspannungen die Steuerung der Dreh- und Hubgeschwindigkeit der dort hin-und herbeweglichen Aufwickelspule einerseits in Abhängigkeit von der vorgegebenen Drehgeschwindigkeit des zugeordneten Einfachschlagrotors und andererseits unter Berücksichtigung der damit verknüpften Fördergeschwindigkeit des Seils durchgeführt oder auch abgeleitet. Dabei wird dem primär gesteuerten Einfachschlagrotor die Aufnahmespule gewissermaßen sekundär nachgeführt.

Eine derartige Anpassung der Aufwickeldrehgeschwindigkeit und der Verlegehubgeschwindigkeit ist regeltechnisch ohne besondere Schwierigkeiten realisierbar, solange bei konstanter Seilfördergeschwindigkeit produziert wird oder nur mäßig beschleunigt oder verzögert werden muß. Für besonders schnelle Verseilmaschinensysteme führt jedoch die bekannte Lösung der Einfachschlag- und Aufwickelvorrichtung zu praktisch unüberwindlichen Schwierigkeiten, und zwar aus folgenden Gründen: Eine Steigerung der Schlagzahl führt zugleich zu einem Höchstmaß an Verseilgeschwindigkeit bzw. an Seilfördergeschwindigkeit und damit auch an Drehgeschwindigkeit der bei der bekannten Lösung dem Einfachschlagrotor mit relativ geringer Drehzahldifferenz vor- bzw. nacheilenden Aufwickelspule. Eine starke Zunahme der Drehgeschwindigkeit der gesondert drehangetriebenen Aufwickelspule im bekannten System führt jedoch zu unerwünscht hohen Anforderungen und Nachteilen. Insbesondere bei der Verseilung dünner bzw. zugempfindlicher Verseilelemente kommt es aus folgenden Gründen zu Schwierigkeiten: Beim Aufwickeln eines Seils auf eine um ihre Achse rotierende Aufwickelspule ist die Regelung der Zugspannung in dem von ihr aufgewickelten Seil notwendigerweise immer mit einer entsprechenden Veränderung der Drehgeschwindigkeit der Spule verknüpft. Es müssen einerseits ein Aufwickelantrieb und andererseits eine auf die Aufwickelspule einwirkende Bremse vorgesehen sein. Besonders kritisch sind dabei unvorhersehbare und rasch wirksame Notabbremsungen der Aufwickelspule unter Wahrung einer konstanten Zugspannung in Seilen und insbesondere in zugempfindlichen Seilen, z. B. in dünnen aber vieldrähtigen Starkstromlitzen aus Kupfer. Die besondere Schwierigkeit für ein aufeinander abgestimmtes Schnellabbremsen von Einfachschlagrotor und Aufnahmespule besteht darin, daß die dem Rotor nachgeführte Aufwickelspule je nach erreichtem Bewicklungszustand eine völlig variable Masse und vor allem ein in verstärktem Maß variables dynamisches Massenträgheitsmoment hat. Das dynamische Massenträgheitsmoment ist proportional der vierten Potenz des erreichten Aufwickeldurchmessers. Da das Bremsmoment direkt proportional dem Massenträgheitsmoment und die Bremszeit umgekehrt proportional dem Bremsmoment ist, bedeutet dies, daß zur Wahrung gleicher Bremszeiten für den Einfachschlagrotor einerseits und die nachgeführte Aufwickelspule andererseits eine mit außerordentlich hohem Verstellbereich für das unvorhersehbar große Bremsmoment ausgestattete Bremsanlage erforderlich wäre, die trotz Übermäßiger Variationsspanne auch noch in der Lage ist, exakt geregelt von hohen Drehzahlen innerhalb von wenigen Sekunden vollständig abzubremsen. Eine derartige Bremsanlage wäre für die Praxis nur mit außerordentlich hohem Aufwand realisierbar und daher weder technisch noch wirtschaftlich vertretbar. Bei den bekannten Systemen würden derartige Notabbremsungen daher zu Beschädigungen des Seils oder zu Schlaufenbildungen od. dgl. führen. Der gravierende Nachteil der bekannten Systeme ist daher vor allem darin zu sehen, daß die Aufwickelspule mit ihrer verhältnismäßig großen und variablen Masse einerseits die axiale Verlegehubbewegung durchführen muß und andererseits in ihrer Drehzahl während des Betriebs und insbesondere während der geschilderten Abbremsungen geregelt, d.h. in ihren jeweiligen Bewegungszuständen beherrscht werden muß.

Der Erfindung liegt die Aufgabe zugrunde, ein Verseilmaschinensystem der eingangs angegebenen Art zu schaffen, bei dem durch eine besondere Gestaltung der Einfachschlag und Aufwickelvorrichtung eine hin- und herbewegliche und in ihrer Drehgeschwindigkeit in Abhängigkeit vom Befüllungszustand zu beherrschende Aufwickelspule vermieden wird und insbesondere auch bei höchsten Schlag- und Drehzahlen der notwendigerweise umlaufenden Maschinenteile eine einwandfreie Aufwicklung des Seils erzielt wird und zugleich die Gefahren einer Überbeanspruchung des aufzuwickelnden Seils und insbesondere empfindlicher Seile beseitigt werden und schließlich die erzielbaren Drehzahlen und Schlagzahlen ohne die geschilderten Beeinträchtigungen weiter erhöht werden können und auch unter extremen Betriebsbedingungen, insbesondere bei Notabbremsungen, die geschilderten Gefahren von dem aufzuwickelnden Seil abgewandt werden.

Dies wird nach der Erfindung vor allem dadurch erreicht, daß die Aufwickelspule mit der Nennschlagdrehzahl und der Einfachschlagrotor mit der zur Erzeugung der Differenzdrehzahl erforderlichen Drehzahl jeweils gesondert drehangetrieben werden.

Dadurch wird der Vorteil erzielt, daß die Aufwickelspule mit ihrer verhältnismäßig großen und insbesondere variablen Masse keiner Drehzahlveränderung unterworfen werden muß. Stattdessen wird erreicht, daß der mit praktisch gleichbleibender Masse und wesentlich leichter zu gestaltende Einfachschlagrotor in Abhängigkeit von Seilfördergeschwindigkeit bzw. vom Seilzug, von der Nennschlagdrehzahl und vom momentanen Durchmesser der Aufwickelspule mit der jeweils erforderlichen eigenen Drehzahl angetrieben und zur Erzeugung der erforderlichen Differenzdrehzahl in seiner Drehzahl geregelt werden und somit an die Drehzahl der Aufwickelspule angepaßt werden kann. Es wird der weitere Vorteil erzielt, daß im Gegensatz zu den geschilderten bekannten Systemen der die Aufwickelspule umschließende Einfachschlagrotor mit seiner praktisch konstanten und verhältnismäßig kleinen Masse und damit konstantem, kleinstmöglichem Massenträgheitsmoment der schweren und im Massenträgheitsmoment variablen Aufwickelspule nachgeführt werden kann, und zwar auch bei dem geschilderten schnellen Abbremsen. Die regeltechnische Aufgabe der Änderung der Drehzahl des Einfachschlagrotors wird wesentlich vereinfacht, insbesondere eine sogenannte geführte Abbremsung, da keine Regelung über die variable Masse und damit über das variable Massenträgheitsmoment der Aufwickelspule erforderlich ist. Es braucht lediglich bei Drehzahländerungen und insbesondere bei Abbremsungen der Einfachschlagrotor mit seinem sehr viel geringeren und vor allem konstanten Massenträgheitsmoment in Abhängigkeit geführt abgebremst zu werden, so daß die geschilderten gefährlichen Überbeanspruchungen insbesondere empfindlicher Seile und Seilelemente vermieden werden. Insgesamt lassen sich somit wesentlich höhere Dreh- und damit Schlagzahlen beim Aufwickelvorgang beherrschen, insbesondere auch im Fall der Abbremsung.

Nach einer Ausführungsform der Erfindung wird die Drehzahl des Einfachschlagrotors und damit die Differenzdrehzahl zwischen Aufwickelspule und Einfachschlagrotor in Abhängigkeit von der Zugspannung des dem Einfachschlagrotor zugeführten Seils entsprechend dem Wickeldurchmesser auf der Aufwickelspule geregelt. Da die Veränderung des Wickeldurchmessers auf der Aufwickelspule zu einer Veränderung der Zugspannung des dem Einfachschlagrotor zugeführten Seils führt, wird somit diese Zugspannung in einfacher Weise zur Bestimmung der erforderlichen Differenzdrehzahl herangezogen und damit zum geregelten Aufwickelvorgang in Abhängigkeit vom Wickeldurchmesser. Zugleich wird über diese Regelung die ständige Aufrechterhaltung der für den Abzug der Seilelemente erforderlichen Seilspannung erreicht.

Nach einer weiteren Ausführungsform der Erfindung ist die Aufwickelspule in axialer Richtung unverschieblich freifliegend gelagert und der die Aufwickelspule als einseitig geschlossener Hohlkörper ausgebildet umschließende Einfachschlagrotor auf seiner von der Aufwickelspule abgewandten geschlossenen Seite freifliegend und in axialer Richtung hin- und her verschieblich angetrieben gelagert. Hierdurch wird der Vorteil erzielt, daß die Aufwickelspule und deren Antrieb mit der Nennschlagdrehzahl völlig unabhängig von der Verlegehubbewegung und der Regelung der Differenzdrehzahl bewerkstelligt werden kann, während die Verlegehubbewegung einerseits und die Regelung der Differenzdrehzahl über den Einfachschlagrotor mit seiner geringen und vor allem konstanten Masse erfolgen kann. Sowohl die bauliche als auch die funktionsmäßige Gestaltung der Verlegehubbewegung und der Drehzahlregelung für den Einfachschlagrotor wird daher wesentlich vereinfacht. Eine bauliche und funktionsmäßig besonderes vorteilhafte Ausführungsform der Erfindung wird in weiterer Ausgestaltung dadurch erreicht, daß die Aufwickelspule mit einer dem Seilzulauf zugekehrten und in einem ortsfesten Maschinenteil gelagerten Antriebshohlwelle auf deren vom Seilzulauf abgekehrten Ende angeordnet ist, daß der Einfachschlagrotor an seiner Antriebswelle in einem Verschiebeschlitten drehgelagert ist, der seinerseits auf einem ortsfesten Maschinenteil hin- und herbeweglich angetrieben ist, und an einer Fortsetzung seiner Antriebswelle in dem ortsfesten Maschinenteil dreh- und verschiebegelagert ist, und daß ferner das Seil durch die Antriebshohlwelle der Aufwickelspule zu deren dem Einfachschlagrotor zugewandten Ende und von dort aus der Längsachse des Einfachschlagrotors an ihm entlang zur Aufwickelspule geführt ist. Diese Bauweise ermöglicht zunächst eine sichere, schwingungsfreie Lagerung der Aufwickelspule, zugleich aber deren besonders günstige Lage gegenüber dem sie umschließenden Einfachschlagrotor. Die Antriebshohlwelle der Aufwickelspule kann in geeigneter Weise mit dem erforderlichen Drehantrieb verbunden oder auch mit einer jeweils geeigneten Schlag- und/oder Abzugvorrichtung verknüpft werden. Auf der dann vom Seilzulauf gelegenen Seite dieser Einfachschlag- und Aufwickelvorrichtung kann der Einfachschlagrotor angeordnet und in besonders günstiger, weil von der Lagerung und Anordnung der Aufwickelspule unabhängigerweise gelagert und sowohl drehals auch schubangetrieben werden. Die geschilderte Seilführung trägt dieser günstigen baulichen Anordnung in besonders zweckmäßiger Weise Rechnung.

Durch eine weitere Ausgestaltung der Erfindung ist es möglich, höchst mögliche Seilschlaggeschwindigkeit und -qualität zu erreichen. Dazu ist in weiterer Ausgestaltung der Erfindung der Antriebshohlwelle der Aufwickelspule eine Vorverdrallmaschine mit einem auf einer Hohlwelle gelagerten Vorverdrallrotor mit angetriebener Abzugscheibe koaxial vorgeschaltet und wird das aus der Hohlwelle des Vorverdrallrotors austretende Seil der Antriebshohlwelle der Aufwickelspule zugeführt. Eine solche Vorverdrallmaschine mit angetriebener Abzugscheibe (z. B. insbesondere eine Vorverdrall- und Abzugeinrichtung nach der DE-OS-3 209 169) ermöglicht eine wesentliche Reduzierung der Vor- oder Abzugspannung im Seil, bevor es die Einfachschlag- und Aufwickelvorrichtung nach der Erfindung erreicht. Diese Vorrichtung wird somit von der Aufgabe des Abzugs entlastet, und es sind in ihr nur noch die vorrichtungsbedingten Seilzugspannungen zu beherrschen, was die Ausgestaltung der Einfachschlag- und Aufwickelvorrichtung wesentlich vereinfacht und eine außergewöhnlich hohe Steigerung des Maschinendrehzahl, also der Seilschlagzahl, ermöglicht, ohne die insgesamt im Seil auftretende Zugspannung (z. B. durch Flieh- und Reibungskräfte) unzulässig zu erhöhen.

Die Vorverdrallmaschine und die Einfachschlag-und Aufwickelvorrichtung nach der Erfindung können in einfacher Weise dadurch vereinigt werden, daß die der Aufwickelspule zugewandte Hohlwelle des Vorverdrallrotors und die Antriebshohlwelle der Aufwickelspule einstückig ausgebildet sind. Der Vorverdrallrotor und die Aufwickelspule sind somit in ihrer Drehzahl starr gekoppelt, führen also beide die Nennschlagdrehzahl aus, wobei dann in geschilderter Weise die Einfachschlag-Aufwickelvorrichtung die notwendige Erzeugung der Differenzdrehzahl und der Verlegehubbewegung vornimmt. Das gesamte Verseilmaschinensystem kann kompakt und mit einfachen Antriebs- und Steuermitteln ausgeführt werden.

Für die Führung des aufzuwickelnden Seils am Einfachschlagrotor der Einfachschlag- und Aufwickelvorrichtung ist es wesentlich, daß bei dieser Seilführung besonders enge Krümmungsradien des Seils vermieden werden und insbesondere die Überführung des zunächst in Längsrichtung am Einfachschlagrotor geführten Seils in die Qerschnittsebene zur Aufwickelspule auch bei sich veränderndem Wickeldurchmesser ohne das Seil beeinträchtigende enge Krümmungsradien oder gar Knicke erfolgt. Hierfür hat es sich als besonders zweckmäßig erwiesen, wenn in weiterer Ausgestaltung der Erfindung der Einfachschlagrotor am äußeren Umfang seines offenen Endes mit wenigstens einem radial nach außen gerichteten Vorsprung versehen ist, der auf seiner nach außen gerichteten Kante eine in einer Querschnittsebene verlaufende gekrümmte Führungsbahn für das der Aufwickelspule zuzuführende Seil bildet, und das Seil nach seiner Führung an der Innenfläche des Rotormantels dem Anfang dieser Führungsbahn zugeführt wird und vom Ende der Führungsbahn aus der Aufwickelspule zuläuft, wobei der Mittelpunkt des Krümmungskreissegments des Endabschnitts der Führungsbahn derart angeordnet ist, daß sich die gemeinsamen Tangenten von Spulenkernkreis und Krümmungskreissegment in dem Punkt des Umfangs des Einfachschlagrotors schneiden, an dem das Seil bei Aufwickelbeginn den Einfachschlagrotor verläßt. Hierdurch ist gewährleistet, daß das Seil stets einen zulässigen Krümmungsradius nicht unterschreitet und insbesondere der Zulauf des Seils zur Aufwickelspule auch bei sich änderndem Wickeldurchmesser ohne unzulässige Krümmung am Ende der Führungsbahn bleibt. Bei geringstem Wickeldurchmesser, nämlich dem Durchmesser des Spulenkernkreises zu Beginn des Aufwickelvorgangs, erfährt das Seil beim Verlassen der Führungsbahn keinerlei Ablenkung und kann sich bei wachsendem Wickeldurchmesser an zurückweichenden Stellen der Führungsbahn abheben, so daß jede zusätzliche Krümmung am Ende der Führungsbahn vermieden wird.

Um eine sichere Führung des Seils am offenen Ende des Einfachschlagrotors zu erreichen, ist zweckmäßig das offene Ende des Einfachschlagrotors am äußeren Umfang mit einem Kragen versehen, der die Führungsbahn in einem den Seillauf zulassenden radialen Abstand abdeckt.

Durch die in Anspruch 9 gekennzeichneten Maßnahmen wird eine sichere und im wesentlichen auslenkungsfreie Führung des Seils in der Längsachse von Aufwickelspule und Einfachschlagrotor erreicht. Das Seilführungsrohr umschließt stets das in der Längsachse laufende Seil, da es die bei der Verlegehubbewegung des Einfachschlagrotors entstehende Seilstrecke zwischen dem Ende der Aufwickelspule und dem Boden des Einfachschlagrotors ständig umschließt.

Zur Verringerung und Beherrschung etwaiger infolge der freifliegenden Lagerung der Aufwickelspule auftretenden Schwingungen in deren Antriebshohlwelle wird zweckmäßig nach den in Anspruch 10 gekennzeichneten Maßnahmen vorgegangen. Der Spulenspanndorn aus dem geschilderten Verbundwerkstoff führt zu einer außerordentlich hohen Festigkeit bei dem erforderlichen noch geringen Durchmesser. Der Spulenspanndorn kann dann mit der im Durchmesser vergrößerten Antriebshohlwelle verbunden werden, deren Biegesteifigkeit Schwingungen verringert oder ganz vermeidet.

Zur Erzeugung der erforderlichen Differenzdrehzahl zwischen Aufwickelspule und Einfachschlagrotor der Einfachschlag- und Aufwickelvorrichtung einerseits und des damit zu verknüpfenden Verlegehubs hinsichtlich der Hin-und Herbewegung des Einfachschlagrotors ist eine weitere Ausführungsform der Erfindung von besonderem Vorteil, die dadurch gekennzeichnet ist, daß für die Regelung der Drehzahl des Einfachschlagrotors und damit der Differenzdrehzahl einem die Nennschlagdrehzahl liefernden Antriebsmotor ein stufenlos verstellbares Getriebe nachgeschaltet ist, daß der Ausgang dieses Getriebes mit der Antriebswelle des Einfachschlagrotors drehantriebsmäßig verbunden ist und zur Verstellung des stufenlos verstellbaren Getriebes ein dem Istseilzug bei Eintritt des Seils in den Einfachschlagrotor entsprechendes Istsignal erzeugt, mit einem dem Sollseilzug entsprechenden Sollsignal verglichen, das Vergleichssignal einem Regler und dessen Ausgangssignal dem Stellglied (Stellmotor) des Getriebes zugeführt wird und daß zur Regelung der Geschwindigkeit der Verschiebebewegung des Verschiebeschlittens für den Einfachschlagrotor die Nennschlagdrehzahl und die Ausgangsdrehzahl des stufenlos verstellbaren Getriebes, nach Drehrichtungsumkehr einer dieser Drehungen, jeweils einem Sonnenrad eines als koaxiales Kegelräder-Umlaufgetriebe mit Außenverzahnung der beiden Sonnenräder ausgebildeten Planetenrädergetriebes zugeführt und die Ausgangsdrehzahl des Stegs des Planetenrädergetriebes, ggf. unter geeigneter Übersetzung, auf den Eingang eines Verlegehubgetriebes für den Verschiebeschlitten gegeben wird.

Somit ist es möglich, in Abhängigkeit von der Zugspannung des dem Einfachschlagrotor zugeführten Seils und damit in Abhängigkeit von dem Wickeldurchmesser auf der Aufwickelspule sowohl die Differenzdrehzahl zwischen Aufwickelspule und Einfachschlagrotor als auch die Geschwindigkeit der Verschiebebewegung des Verschiebeschlittens und damit des Verlegehubs miteinander zu verknüpfen, nämlich stets optimal zu regeln, um auf diese Weise eine einwandfreie Verlegung des Seils auf der Aufwickelspule ohne Überschreiten der zulässigen Seilzugspannung zu erreichen. Dies wird mit Hilfe einfacher und robuster Mittel in Ableitung der Drehzahlen von einem einzigen Antriebsmotor erreicht.

Wie eingangs bereits geschildert, stellt die Abbremsung des Verseilmaschinensystems und insbesondere die Notabbremsung im Fall eines Drahtrisses ein besonderes Problem dar. Mit Hilfe des Verseilmaschinensystems nach der Erfindung bei der geschilderten Vorschaltung einer Vorverdrallmaschine läßt sich die Abbremsung in besonders vorteilhafter Weise erfindungsgemäß dadurch erreichen, daß zur Abbremsung des Systems, insbesondere im Fall eines Drahtrisses in den Seilelementen, in einer vorgegebenen Gesamtbremszeit während eines ersten vorgegebenen Bremszeitabschnitts die Nennschlagdrehzahl des Vorverdrallrotors und damit der Aufwickelspule konstant gehalten, jedoch die Antriebsdrehzahl der Abzugscheibe und damit Schlaglänge und Fördergeschwindigkeit des Seils auf ein vorgegebenes geringstmögliches Maß verringert werden und daß während dieses und/oder nach Ablauf dieses ersten Bremszeitabschnitts die vollständige Abbremsung der übrigen Maschinenteile (Abzugscheibe, Vorverdrallrotor, Aufwickelspule und Einfachschlagrotor) eingeleitet und innerhalb des verbleibenden zweiten Bremszeitabschnitts durchgeführt wird. Hierdurch wird erreicht, daß die Notabbremsung nicht unter sofortiger und bleibender kurzzeitiger Abbremsung aller beteiligter Maschinenteile mit ihren hohen Massenträgheitsmomenten durchgeführt werden muß. Vielmehr wird zunächst die Fördergeschwindigkeit des Seils durch Verringerung der Schlaglänge so weit wie möglich herabgesetzt, so daß bei zunächst gleichbleibender Drehzahl der Aufwickelspule eine geringere Seilstrecke mit entsprechend verringerter Wickelgeschwindigkeit aufgewickelt werden muß und erst danach der eigentliche Bremsvorgang durchgeführt wird unter Abbremsung der übrigen Maschinenteile. Die beim Bremsvorgang entstehende Gesamtseillänge kann auf diese Weise auf ein Minimum herabgesetzt werden. Wesentlicher Vorteil ist dabei, daß während des Bremsvorgangs die Regelung des Aufwickelvorgangs nicht über die Aufwickelspule mit ihrem besonders hohen Massenträgheitsmoment erfolgen muß sondern dafür die übrigen Maschinenteile und insbesondere der Einfachschlagrotor mit seinem wesentlich geringeren und vor allem konstanten Massenträgheitsmoment regelnd beeinflußt werden muß. Eine weitere günstige Möglichkeit der Abbremsung mit diesen Vorteilen besteht in einem Bremsvorgang nach jeweils einer vorgegebenen Verzögerungskurve über einen Prozeßrechner mit Vorgabe der Bremszeit, d.h. eine Regelung mit konstantem Verzögerungswert.

In der vorstehenden sowie in der nachfolgenden Beschreibung ist mit dem Ausdruck Nennschlagdrehzahl stets die der Nennschlagzahl des anzufertigenden Seils entsprechende Drehzahl gemeint.

Merkmale, weitere Vorteile und Einzelheiten der Erfindung ergeben sich aus der nachfolgenden Beschreibung von Ausführungsbeispielen der Erfindung anhand der Zeichnung. Die Zeichnung ist zur Vereinfachung der Darstellung weitestgehend schematisch gehalten und enthält jeweils nur diejenigen Teile des Verseilmaschinensystems, die zur Erläuterung der Erfindung erforderlich sind. Es zeigen:
Fig. 1 eine teilweise geschnittene Seitenansicht einer Ausführungsform des Verseilmaschinensystems nach der Erfindung mit der Einfachschlag-und Aufwickelvorrichtung und einer dieser vorgeschalteten Vorverdrallmaschine mit angetriebener Abzugscheibe,
Fig. 2 eine teilweise geschnittene Teilansicht in Draufsicht des offenen Teils des Einfachschlagrotors der Einfachschlag- und Aufwickelvorrichtung,
Fig. 3 in rein schematischer schaubildlicher Darstellung einen Einfachschlagrotor der Einfachschlag- und Aufwickelvorrichtung mit Seilführung,
Fig. 4 eine schematische Ansicht des offenen Endes des Einfachschlagrotors nach Fig. 2 und
Fig. 3 zur Demonstration der geometrischen Verhältnisse,
Fig. 5 eine geschnittene Teilansicht der Aufwickelspule mit ihrer Antriebshohlwelle und des zugehörigen Einfachschlagrotors der Einfachschlag- und Aufwickelvorrichtung in einer besonderen Ausfühungsform.

Das Verseilmaschinensystem nach der Erfindung wird in seinem Prinzip anhand der besonderen Ausführungsform nach Fig. 1 erläutert. Bei dem Verseilmaschinensystem ist der allgemein mit ESW bezeichneten Einfachschlag- und Aufwickelvorrichtung eine allgemein mit VVA bezeichnete Vorverdrallmaschine vorgeschaltet. Wie im einzelnen noch beschrieben wird, sind dabei der Vorverdrallrotor und die Antriebshohlwelle der Aufwickelspule miteinander dadurch starr gekoppelt, daß sie einstückig ausgebildet sind. Es wird jedoch bereits an dieser Stelle ausgeführt, daß die Einfachschlag und Aufwickelvorrichtung bis zur Antriebshohlwelle der Aufwickelspule reichend als vollständiges Verseilmaschinensystem in Gestalt einer Einfachschlagmaschine mit Aufwickelsystem angesehen werden kann, dem in weiterer Ausgestaltung eine Vorverdrallmaschine auch gesondert vorgeschaltet werden kann unter Verknüpfung der jeweiligen Antriebe ähnlich dem in Fig. 1 dargestellten Prinzip.

Die in Fig. 1 mit VVA bezeichnete Vorverdrallmaschine ist zweckmäßig derart ausgebildet, wie dies in der DE-PS-3 209 169 beschrieben ist, ggf. ergänzend entsprechend DE-OS-3 226 572. Das gesamte Verseilmaschinensystem gemäß Fig. 1 ist auf einem gemeinsamen Maschinengestell 1 angeordnet. Das im Verseilmaschinensystem hergestellte und geführte Seil ist mit 3 allgemein bezeichnet. Die Vorverdrallmaschine weist einen Vorverdrallrotor 2 auf, in dem die vom Seil 3 umschlungene und angetriebene Abzugscheibe 4 gelagert ist, wie im einzelnen in der DE-PS-3 209 169 dargestellt und beschrieben ist. Zur Vereinfachung der Darstellung ist hier ein Einscheibenabzug schematisch wiedergegeben. Der Vorverdrallrotor 2 weist eine hohle Antriebswelle 6 auf und ist beidseitig bei 6a und 6b drehgelagert. Bei der in Fig. 1 dargestellten Ausführungsform ist die hohle Antriebswelle 6 des Vorverdrallrotors 2 in Seilförderrichtung, in Fig. 1 von links nach rechts verlaufend, jenseits des Wälzlagers 6b verlängert. Auf dieser Verlängerung der hohlen Antriebswelle 6 ist in noch zu beschreibender Weise eine Aufwickelspule 5 freifliegend angeordnet. Es ist somit die Aufwickelspule 5 über die hohle Antriebswelle 6 einstückig mit dem Vorverdrallrotor 2 verbunden und wird daher stets mit der gleichen Drehzahl, nämlich mit der Nennschlagdrehzahl angetrieben.

Durch die hohle Antriebswelle 6 der Vorverdrallmaschine VVA wird das Seil 3 nunmehr zu der im folgenden der Einfachheit wegen im Aufbau und in der Funktion gemeinsam beschriebenen Einfachschlag- und Aufwickelvorrichtung geführt, die allgemein mit ESW bezeichnet ist. Gedanklich ist die Aufwickelspule 5 selbst als Bestandteil der Einfachschlag- und Aufwickelvorrichtung anzusehen, wie noch erläutert werden wird.

Wie schon erläutert, wird die Aufwickelspule 5 gemeinsam mit dem Vorverdrallrotor 2 mit der gleichen, nämlich mit der Nennschlagdrehzahl angetrieben. Der Drehantrieb für den Vorverdrallrotor 2 und die somit stets gleich schnell und gleichgerichtet umlaufende Aufwickelspule 5 sowie der Drehantrieb für die Abzugscheibe 4 innerhalb des Vorverdrallrotors 2, also gemäß DE-PS-3 209 169, für das zugehörige, nur schematisch dargestellte Planetengetriebe mit seiner Antriebsscheibe 8 der Vorverdrallmaschine VVA so wie der Drehantrieb für den Einfachschlagrotor 7 der Einfachschlag- und Aufwickelvorrichtung ESW wird in ständiger Kopplung durch mechanischen Zwangsantrieb von einem gemeinsamen Antriebsmotor 9 abgeleitet. Dazu treibt der Antriebsmotor 9 über eine Welle 10 eine Antriebsscheibe 11 an, die z. B. über einen Antriebsriemen 12 eine Antriebsscheibe 13 für die hohle Antriebswelle 6 und damit für den Vorverdrallrotor 2 sowie für die Aufwickelspule 5 drehantreibt. Über ein verstellbares Getriebe 14 ist ferner über die Antriebswelle 15 und die Antriebsscheibe 16 mit dem Antriebsriemen 17 sowie die Antriebsscheibe 8 das Antriebssystem für die Abzugscheibe 4 im Vorverdrallrotor 2 mit der Welle 10 des Antriebsmotors 9 gekoppelt.

Über eine weitere Abtriebswelle 18 des Antriebsmotors 9 wird ein stufenlos verstellbares Getriebe 19 drehangetrieben. Dieses Getriebe 19 ist über ein geeignetes Stellglied, z. B. einen elektrischen Verstellmotor y, fernverstellbar. Über seine Ausgangswelle 20 und die Riemenscheibe 21 sowie den Riemen 22 und die Antriebsscheibe 23 wird die allgemein mit 24 bezeichnete Antriebswelle für den Drehantrieb des Einfachschlagrotors 7 gekoppelt. Die Antriebswelle 24 wird in an sich bekannter Weise als eine zweiteilige Welle ausgeführt, die bei Übertragung des Drehantriebs eine axiale Bewegung der beiden Teile gegeneinander zuläßt, z. B. mithilfe einer das Drehmoment übertragenden, starr mit der Antriebsscheibe 23 verbundenen Buchse mit endlosem Kugelumlauf, einer sog. Drehmoment-Kugelbuchse mit Profilwelle.

Zu Beginn der Verseilung wird am verstellbaren Getriebe 14 dessen Übersetzungsverhältnis und damit das Drehzahlverhältnis zwischen der Drehzahl für die Abzugscheibe 4 und der Drehzahl des Vorverdrallrotors 2 festgelegt und somit die von der Vorverdrallmaschine VVA zu erzeugende Seilschlaglänge bestimmt.

Wie bereits prinzipiell erläutert, muß der Einfachschlagrotor 7 der Einfachschlag- und Aufwickelvorrichtung ESW in Abhängigkeit von der Seilfördergeschwindigkeit und von der Drehzahl des Vorverdrallrotors 2 und damit zugleich der Aufwickelspule 5 und in Abhängigkeit von dem jeweils auf der Aufwickelspule 5 erreichten Aufwickeldurchmesser mit passender Differenzdrehzahl der Aufwickelspule 5 vor- bzw. zweckmäßig nacheilen. Beginnend mit einer Differenzdrehzahl bei leerer Aufwickelspule 5 mit Hilfe einer Grundeinstellung des stufenlosen Verstellgetriebes 19 muß sich das Übersetzungsverhältnis am stufenlosen Verstellgetriebe 19 dauernd selbsttätig geregelt verändern bis zum Erreichen der vollen Bewicklung der Aufwickelspule 5.

Wie eingangs bereits beschrieben worden ist, ist das Seil 3 durch die hohle Antriebswelle 6 von Vorverdrallrotor 2 und Aufwickelspule 5 aus der Längsachse des Einfachschlagrotors 7 an diesem entlang zur Aufwickelspule 5 geführt, wie dies schematisch Fig. 1 wiedergibt.

Erfindungsgemäß erfolgt nun die geschilderte geregelte Veränderung des Übersetzungsverhältnisses am Verstellgetriebe 19 zur Veränderung der Differenzdrehzahl zwischen Einfachschlagrotor 7 und Aufwickelspule 5 je nach dem Bewicklungszustand bei dem Ausführungsbeispiel nach Fig. 1 auf folgende Weise: Damit das Seil 3 nicht auf der Abzugscheibe 4 rutscht, muß es nach der bekannten Eulerschen Seilumschlingungsformel mit einer Mindestzuglast nach Verlassen der Abzugscheibe 4 gespannt werden. Je nach Zuglast im Seil an der Umlenkstelle des Seils beim Eintritt in den Einfachschlagrotor 7 wird der Einfachschlagrotor 7 mit seiner Welle 24 axial belastet. Über ein Axialwälzlager 25, mit dem der äußere Teil der Antriebswelle 24 in dem noch zu beschreibenden Schlitten 39 gelagert ist. drückt der Einfachschlagrotor 7 dann mehr oder minder auf eine an dieser Stelle eingeschaltete Druckmeßeinrichtung bekannter Bauweise, z. B. einen sogenannten Kraftaufnehmer 26. Der dort als Druckmeßwert gemessene Istseilzug wird in einem Regler 27 verglichen mit einem Sollseilzug, der über ein vor Verseilbeginn eingestelltes Potentiometer 28 vorgegeben wird. Ist die Differenzdrehzahl des Einfachschlagrotors 7 gegenüber der Aufwickelspule 5 zu groß, erhöht sich dadurch der Istseilzug im Bereich des Einfachschlagrotors 7. Der Druck auf die Druckmeßeinrichtung 26 steigt dann ebenfalls an. Der Regler 27 wirkt dann überlagernd auf das Stellglied y. Über das Getriebe 19 wird das Übersetzungsverhältnis dort so lange korrigiert, bis die Differenzdrehzahl zwischen Einfachschlagrotor 7 und Aufwickelspule 5 passend verringert ist. Bei unzulässiger Abnahme des Istseilzugs im Seil 3 wird umgekehrt die Differenzdrehzahl so lange über die geschilderte Einrichtung vergrößert, bis der Ausgleich wieder erreicht ist.

Somit wird die Drehzahl des Einfachschlagrotors 7 und damit die Differenzdrehzahl zwischen Einfachschlagrotor 7 und Aufwickelspule 5 in Abhängigkeit von der Zugspannung des dem Einfachschlagrotor 7 zugeführten Seils 3 entsprechend dem Wickeldurchmesser auf der Aufwickelspule 5 geregelt.

Für das Aufwickeln des Seils ist ferner die bereits prinzipiell geschilderte axiale Hin- und Herbewegung des Einfachschlagrotors 7 vorzunehmen. Dieser sogenannte Verlegehubantrieb des Einfachschlagrotors 7 wird erfindungsgemäß auf folgende Art durchgeführt:

Maßgebend für die Verlegehubgeschwindigkeit sind die wahre Wickelgeschwindigkeit, d.h. die Differenzdrehzahl, die Seilfördergeschwindigkeit sowie die je nach Seilstärke bzw. Seildurchmesser vor Produktionsbeginn passend einzustellende Verlegeschrittbreite. Im Ausführungsbeispiel nach Fig. 1 wird die hier zur Erläuterung erforderliche Steuerung und Regelung des Verlegehubs in Abhängigkeit von der beschriebenen Differenzdrehzahl erläutert. An einem mit der Eingangsdrehzahl der Antriebswelle 18 des Getriebes 19 umlaufenden Ausgangs-Zahnrad 29 und von der bereits beschriebenen Welle 20 über eine Riemenscheibe 30 werden einerseits die Nennschlagdrehzahl, mit der die Aufwickelspule 5 umläuft, und andererseits die Drehzahl des Einfachschlagrotors 7 abgegriffen. Die Drehrichtung des Zahnrads 29 wird durch das mit ihm kämmende Gegenzahnrad 31 umgekehrt. Die Drehung der Riemenscheibe 30 wird über den Antriebsriemen 32 auf die Riemenscheibe 33 übertragen, bleibt also erhalten. Die An triebsräder bzw. Scheiben 31 und 33 sind über zugeordnete Wellen in der in Fig. 1 schematisch dargestellten Weise jeweils mit einem Sonnenrad eines als koaxiales Kegelräder-Umlaufgetriebe mit Außenverzahnung der beiden Sonnenräder ausgebildeten Planetenrädergetriebes verbunden. In an sich bekannter Weise sind die Sonnenräder drehantriebsmäßig zugleich mit dem sie umschließenden Planetenrädersteg verbunden. Der Steg seinerseits ist mit dem Abtriebsrad 34 fest verbunden. Somit wird die Drehzahl des Steges des Planetenrädergetriebes über einen Antriebsriemen 35 auf eine zugehörige Antriebsscheibe 36 übertragen. Die Antriebsscheibe 36 treibt über ein schematisch dargestelltes, in geeigneter Weise auszubildendes Wendegetriebe 37 und eine Verlegehubspindel 38 einen axial verschiebbaren Verschiebeschlitten 39 an, der gemäß Fig. 1 den Lagerkasten für den Einfachschlagrotor 7 mit seiner Drehantriebswelle 24 der Einfachschlag-und Aufwickelvorrichtung ESW trägt.

Um auch den Verlegehub und die Verlegehubgeschwindigkeit stufenlos einstellen zu können, kann es zweckmäßig sein, statt des dargestellten Wendegetriebes ein an sich bekanntes Rollringgetriebe für Traversierbewegungen einzusetzen.

Wie schon weiter oben angegeben, stellt die Ausführungsform nach Fig. 1 ein Verseilmaschinensystem in einer Ausführungsform dar, bei der eine Vorverdrallmaschine mit einer Einfachschlag- und Aufwickelvorrichtung erfindungsgemäß gekoppelt ist. Es sind weitere Ausführungsformen in Abweichung von Fig. 1 möglich. Zunächst ist es möglich, den Einfachschlagrotor 2 mit seiner Abzugscheibe 4 einerseits und die Aufwickelspule 5 mit ihrer zugehörigen hohlen Antriebswelle gesondert zu lagern und anzutreiben, also im Gegensatz zur Fig. 1 die Antriebswelle 6 "aufzutrennen" und beide verbleibenden Maschinenabschnitte entsprechend zu lagern. Dabei wird zweckmäßig die hohle Antriebswelle der Aufwickelspule 5 zweifach auf einer größeren Länge gelagert und der hohlen Antriebswelle zur Vermeidung von Schwingungen ein vergrößerter Durchmesser gegeben.

Eine weitere Ausführungsform besteht darin, daß von einer Vorverdrallmaschine gemäß Fig. 1 ganz abgesehen wird und die erfindungsgemäße Einfachschlag- und Aufwickelvorrichtung als selbständige Einfachschlagmaschine mit Aufwickelvorrichtung gestaltet und eingesetzt wird. Hierbei ist dann die Aufwickelspule 5 mit ihrer hohlen Antriebswelle "6" ebenfalls auf einem eigenen Maschinengestell innerhalb des Gesamtgestells 1 gelagert, wiederum zweckmäßig auf einer längeren hohlen Antriebswelle und einer doppelten Lagerung in größerem Abstand mit vergrößertem Wellendurchmesser. Vom Bauprinzip her würde so mit das in Fig. 1 dargestellte Verseilmaschinensystem vom Prinzip her an der strichpunktiert dargestellten Trennlinie L enden. Ein solches System stellt eine vollständige Einfachschlagmaschine mit Aufwickelvorrichtung dar, die entweder für sich oder mit anderen vorgeschalteten Systemen betrieben werden kann.

In Fig. 2 bis 4 ist eine sowohl aus Festigkeitsgründen als auch insbesondere aus Gründen der optimalen Seilführung besonders zweckmäßige Ausführungsform des Einfachschlagrotors 7 schematisch dargestellt.

Wie Fig. 1 schematisch zeigte und wie insbesondere in Fig. 3 schematisch dargestellt ist, ist der Einfachschlagrotor 7 der Einfachschlag-und Aufwickelvorrichtung ESW als ein die Aufwickelspule umschließender einseitig geschlossener Hohlkörper ausgebildet. Das Seil 3 wird, wie beschrieben, durch die hohle Antriebswelle 6 der Aufwickelspule 5 zu deren dem Einfachschlagrotor zugewandten Ende und von dort aus der Längsachse des Einfachschlagrotors 7 an ihm entlang zur Aufwickelspule 5 geführt. Dabei ist es erforderlich, das Seil aus seiner Längsführung heraus in einen Umfangs- bzw. Tangentialverlauf zu überführen, um es dann der Aufwickelspule 5 zuführen zu können. Die Führung am Körper des Einfachschlagrotors 7 erfolgt in geeigneter Weise z. B. durch Keramikröhrchen, Gleitbahnen, Hohlzapfen oder dgl. Die grundsätzliche Seilführung zeigt insbesondere Fig. 3.

Erfindungsgemäß ist nun der Einfachschlagrotor 7 am äußeren Umfang seines offenen Endes mit wenigstens einem radial nach außen gerichteten Vorsprung 40 versehen, der auf seiner nach außen gerichteten Kante eine in einer Querschnittsebene verlaufende gekrümmte Führungsbahn für das der Aufwickelspule 5 zuzuführende Seil 3 bildet, wie Fig. 2 bis 4 zeigen. Das Seil 3 wird somit nach seiner Führung an der Innenfläche des Mantels des Einfachschlagrotors 7 dem Anfang dieser Führungsbahn 40 zugeführt und läuft vom Ende der Führungsbahn 40 aus der Aufwickelspule 5 zu.

Es ist nun für eine einwandfreie Seilführung höchst zweckmäßig, an keiner Stelle derselben einen geringstmöglichen Krümmungsradius zu unterschreiten. Dies wird kritisch an der Stelle, an der das Seil die Führungsbahn des Vorsprungs 40 verläßt, um tangential der Aufwickelspule 5 zuzulaufen. Denn bei dieser Führung sind unterschiedliche Seilverläufe am Ende der Führungsbahn 40 einerseits bei leerem Spulenkern und andererseits bei gefüllter Spule zu berücksichtigen. Fig. 4 zeigt zur Erläuterung schematisch die geometrischen Verhältnisse, und es soll daran die weitere Ausführungsform der Erfindung demonstriert werden:

Um jede unzulässig enge Seilkrümmung und insbesondere einen Seilknick beim Verlassen der Führungsbahn 40 zu vermeiden, ist erfindungsgemäß der Mittelpunkt M des Krümmungskreissegments des Endabschnitts 40a der Führungsbahn 40 derart angeordnet, daß sich die gemeinsame Tangente 41 von Spulenkernkreis 5a und Krümmungskreissegment 40a in dem Punkt T des Umfangs des Einfachschlagrotors 7 schneiden, an dem das Seil 3 bei Aufwickelbeginn den Einfachschlagrotor 7 verläßt. Diese geometrischen Verhältnisse sind schematisch in Fig. 4 dargestellt, wobei beide Extremlagen der Seilführung an der Aufwickelspule 5 schematisch wiedergegeben sind, ebenso in Fig. 3. Fig. 3 zeigt ferner zur Kompensation der durch den Vorsprung 40 erzeugten Unwucht einen diametral gegenüberliegenden zweiten Vorsprung, der jedoch zur Funktion nicht erforderlich ist.

Wie Fig. 2 ferner zeigt, ist das offene Ende des Einfachschlagrotors 7 am äußeren Umfang mit einem Kragen 42 versehen, der die Führungsbahn 40 in einem den Seillauf zulassenden radialen Abstand abdeckt.

Fig. 5 zeigt in einer geschnittenen Teilansicht eine besondere Ausführungsform der Einfachschlag- und Aufwickelvorrichtung zur Vermeidung nachteiliger Seilschwingungen im Seillauf zwischen Aufwickelspule 5 und Einfachschlagrotor 7 und damit für eine exakte Seilführung. Wie Fig. 5 zeigt, ist der Einfachschlagrotor 7 an seiner geschlossenen Bodenfläche 7a mit einem koaxial zur Antriebshohlwelle 6 verlaufenden, zur Aufwickelspule 5 gerichteten Seilführungsrohr 43 versehen, das einen geringeren Außendurchmesser als der Innendurchmesser der Antriebshohlwelle 6 aufweist und durch den das Seil 3 aus der Antriebshohlwelle 6 zum Einfachschlagrotor 7 geführt ist. Wie Fig. 5 ferner zeigt, ist die Aufwickelspule 5 auf einem hohlen Spulenspanndorn 44 aus einem faserverstärkten, insbesondere Carbonfaser-verstärkten, Verbundwerkstoff mit hohem Elastizitätsmodul angeordnet, der mit der aus Stahl bestehenden Antriebshohlwelle 6 fest verbunden ist, wobei die Antriebshohlwelle 6 einen gegenüber dem Außendurchmesser des Spulenspanndorns 44 wesentlich größeren Außendurchmesser aufweist, um auf diese Weise eine hohe Stabilität gegen Schwingungen zu erzielen.

## Patentansprüche

1. Verseilmaschinensystem mit einer Einfachschlag- und Aufwickelvorrichtung für das Seil, bei der eine Aufwickelspule (5) und ein die Aufwickelspule umlaufender und umschließender Einfachschlagrotor (7) koaxial angeordnet sind, die Aufwickelspule und der Einfachschlagrotor relativ zueinander zur Erzeugung eines Verlegehubs für das Seil axial hin- und herbeweglich sind und das Seil aus der Längsachse des Einfachschlagrotors an diesem entlang zur Aufwickelspule geführt ist, wobei zum Aufwickeln eine von dem jeweils erreichten Aufwickeldurchmesser der Aufwickelspule abhängige Differenz der Drehzahlen von Aufwickelspule und Einfachschlagrotor erzeugt wird, dadurch gekennzeichnet, daß die Aufwickelspule (5) mit der Nennschlagdrehzahl und der Einfachschlagrotor (7) mit der zur Erzeugung der Differenzdrehzahl erforderlichen Drehzahl jeweils gesondert drehangetrieben werden.

2. Verseilmaschinensystem nach Anspruch 1, dadurch gekennzeichnet, daß die Drehzahl des Einfachschlagrotors (7) und damit die Differenzdrehzahl in Abhängigkeit von der Zugspannung des dem Einfachschlagrotor zugeführten Seils entsprechend dem Wickeldurchmesser auf der Aufwickelspule (5) geregelt wird.

3. Verseilmaschinensystem nach Anspruch 1 oder 2, dadurch gekennzeichnet, daß die Aufwickelspule (5) in axialer Richtung unverschieblich freifliegend gelagert ist und der die Aufwickelspule (5) als einseitig geschlossener Hohlkörper ausgebildet umschließende Einfachschlagrotor (7) auf seiner von der Aufwickelspule (5) abgewandten geschlossenen Seite freifliegend und in axialer Richtung hin- und her verschieblich angetrieben gelagert ist.

4. Verseilmaschinensystem nach Anspruch 3, dadurch gekennzeichnet, daß die Aufwickelspule (5) mit einer dem Seilzulauf zugekehrten und in einem ortsfesten Maschinenteil gelagerten Antriebshohlwelle (6) auf deren vom Seilzulauf abgekehrten Ende angeordnet ist, daß der Einfachschlagrotor (7) an seiner Antriebswelle (24) in einem Verschiebeschlitten (39) drehgelagert ist, der seinerseits auf einem ortsfesten Maschinenteil hin- und herbeweglich angetrieben (37, 38) ist, und an einer Fortsetzung seiner Antriebswelle (24) in dem ortsfesten Maschinenteil dreh- und verschiebegelagert ist, und daß das Seil (3) durch die Antriebshohlwelle (6) der Aufwickelspule (5) zu deren dem Einfachschlagrotor (7) zugewandten Ende und von dort aus der Längsachse des Einfachschlagrotors (7) an ihm entlang zur Aufwickelspule geführt ist.

5. Verseilmaschinensystem nach Anspruch 4, dadurch gekennzeichnet, daß der Antriebshohlwelle (6) der Aufwickelspule (5) eine Vorverdrallmaschine (VVA) mit einem auf einer Hohlwelle gelagerten Vorverdrallrotor (2) mit angetriebener Abzugscheibe (4) koaxial vorgeschaltet ist und das aus der Hohlwelle des Vorverdrallrotors (2) austretende Seil (3) der Antriebshohlwelle (6) der Aufwickelspule (5) zugeführt wird.

6. Verseilmaschinensystem nach Anspruch 5, dadurch gekennzeichnet, daß die der Aufwickelspule (5) zugewandte Hohlwelle (6) des Vorverdrallrotors (2) und die Antriebshohlwelle einstückig ausgebildet sind.

7. Verseilmaschinensystem nach einem der Ansprüche 1 bis 6, dadurch gekennzeichnet, daß der Einfachschlagrotor (7) am äußeren Umfang seines offenen Endes mit wenigstens einem radial nach außen gerichteten Vorsprung (40) versehen ist, der auf seiner nach außen gerichteten Kante eine in einer Querschnittsebene verlaufende gekrümmte Führungsbahn für das der Aufwickelspule (5) zuzuführende Seil bildet, und das Seil nach seiner Führung an der Innenfläche des Rotormantels dem Anfang dieser Führungsbahn (40) zugeführt wird und vom Ende der Führungsbahn aus der Aufwickelspule (5) zuläuft, wobei der Mittelpunkt (M) des Krümmungskreissegments (40a) des Endabschnitts der Führungsbahn (40) derart angeordnet ist, daß sich die gemeinsame Tangente (41) von Spulenkernkreis (5a) und Krümmungskreissegment (40a) in dem Punkt (T) des Umfangs des Einfachschlagrotors (7) schneiden, an dem das Seil bei Aufwickelbeginn den Einfachschlagrotor verläßt.

8. Verseilmaschinensystem nach Anspruch 7, dadurch gekennzeichnet, daß das offene Ende des Einfachschlagrotors (7) am äußeren Umfang mit einem Kragen (42) versehen ist, der die Führungsbahn in einem den Seillauf zulassenden radialen Abstand abdeckt.

9. Verseilmaschinensystem nach Anspruch 7 oder 8, dadurch gekennzeichnet, daß der Einfachschlagrotor (7) an seiner geschlossenen Bodenfläche (7a) mit einem koaxial zur Antriebshohlwelle (6) verlaufenden, zur Aufwickelspule (5) gerichteten Seilführungsrohr (43) versehen ist, das einen geringeren Außendurchmesser als der Innendurchmesser der Antriebshohlwelle (6) aufweist und durch den das Seil (3) aus der Antriebshohlwelle (6) zum Einfachschlagrotor (7) geführt ist.

10. Verseilmaschinensystem nach einem der Ansprüche 4 bis 9, dadurch gekennzeichnet, daß die Aufwickelspule (5) auf einem hohlen Spulenspanndorn (44) aus einem faserverstärkten, insbesondere Carbonfaser-verstärkten Verbundwerkstoff mit hohem Elastizitätsmodul angeordnet ist, der mit der aus Stahl bestehenden Antriebshohlwelle (6) fest verbunden ist, wobei die Antriebshohlwelle einen gegenüber dem Außendurchmesser des Spulenspanndorns (44) wesentlich größeren Außendurchmesser aufweist.

11. Verseilmaschinensystem nach einem der Ansprüche 1 bis 10, dadurch gekennzeichnet, daß für die Regelung der Drehzahl des Einfachschlagrotors (7) und damit der Differenzdrehzahl einem die Nennschlagdrehzahl liefernden Antriebsmotor (9) ein stufenlos verstellbares Getriebe (19) nachgeschaltet ist, daß der Ausgang (20, 21) dieses Getriebes (19) mit der Antriebswelle (24) des Einfachschlagrotors drehantriebsmäßig verbunden ist und zur Verstellung des stufenlos verstellbaren Getriebes (19) ein dem Istseilzug bei Eintritt des Seils in den Einfachschlagrotor (7) entsprechendes Istsignal erzeugt, mit einem dem Sollseilzug entsprechenden Sollsignal verglichen, das Vergleichssignal einem Regler (27) und dessen Ausgangssignal dem Stellglied (Stellmotor y) des Getriebes (19) zugeführt wird und daß zur Regelung der Geschwindigkeit der Verschiebebewegung des Verschiebeschlittens (39) des Einfachschlagrotors (7) die Nennschlagdrehzahl (über 29) und die Ausgangsdrehzahl (über 20, 21) des stufenlos verstellbaren Getriebes (19), nach Drehrichtungsumkehr einer dieser Drehungen, jeweils einem Sonnenrad eines als koaxiales Kegelräder-Umlaufgetriebe mit Außenverzahnung der beiden Sonnenräder ausgebildeten Planetenrädergetriebes (31, 33, 34) zugeführt und die Ausgangsdrehzahl (über 34) des Stegs des Planetenrädergetriebes, gegebenenfalls unter geeigneter Übersetzung, auf den Eingang eines Verlegehubgetriebes (37) für den Verschiebeschlitten (39) gegeben wird.

12. Verseilmaschinensystem nach Anspruch 5 oder einem der Ansprüche 6 bis 11, dadurch gekennzeichnet, daß zur Abbremsung des Systems, insbesondere im Fall eines Drahtrisses in den Seilelementen, in einer vorgegebenen Gesamtbremszeit während eines ersten vorgegebenen Bremszeitabschnitts die Nennschlagdrehzahl des Vorverdrallrotors (2) und damit der Aufwickelspule (5) konstant gehalten, jedoch die Antriebsdrehzahl der Antriebsscheibe (4) und damit die Schlaglänge und Fördergeschwindigkeit des Seils auf ein vorgegebenes geringstmögliches Maß verringert werden und daß während dieses und/oder nach Ablauf dieses ersten Bremszeitabschnitts die vollständige Abbremsung der übrigen Maschinenteile (Abzugscheibe 4, Vorverdrallrotor 2, Aufwickelspule 5 und Einfachschlagrotor 7) eingeleitet und innerhalb des verbleibenden zweiten Bremszeitabschnitts durchgeführt wird.

## Claims

1. Cable stranding machine system with a single- turn and winding device for the cable, in which a winding reel (5) and a single-turn rotor (7) which runs around and encircles the winding reel are arranged coaxially, wherein the winding reel and the single-turn rotor are movable back and forth axially relative to each other in order to produce a laying stroke for the cable, wherein the cable is fed from the longitudinal axis of the single-turn rotor along the latter to the winding reel, and wherein a difference in the speed of rotation of the winding reel and of the single-turn rotor arises during winding in dependence upon the particular winding diameter which has been reached on the winding reel, characterised in that the winding reel (5) is rotationally driven at the nominal speed of rotation and the single-turn rotor (7) is rotationally driven separately at the speed of rotation necessary to create the difference in the speeds of rotation.

2. Cable stranding machine system according to claim 1, characterised in that the speed of rotation of the single-turn rotor (7), and consequently the difference in the speeds of rotation, is controlled in dependence upon the tension of the cable being fed to the single-turn rotor in conformity with the wound diameter on the winding reel (5).

3. Cable stranding machine system according to claim 1 or 2, characterised in that the winding reel (5) is mounted in a free-floating manner but is not axially displaceable and the single-turn rotor (7) which encircles the winding reel (5) and which is formed as a hollow body closed at one end is mounted to be free-floating at its closed end remote from the winding reel (5) and is mounted to be driven displaceably back and forth in the axial direction.

4. Cable stranding machine system according to claim 3, characterised in that the winding reel (5) is provided with a hollow drive shaft (6) which receives the cable supply and is mounted on a stationary machine part, the reel being located at the end of the drive shaft from which the cable supply discharges, wherein the single-turn rotor (7) is rotatably mounted on its drive shaft (24) on a travelling carriage (39) which for its part is driven (37, 38) movably back and forth on a stationary machine part and is rotatably and displaceably mounted by an extension of its drive shaft (24) on the stationary machine part, and wherein the cable (3) is fed through the hollow drive shaft (6) of the winding reel (5) to the end of the reel adjacent to the single-turn rotor (7) and from there is fed from the longitudinal axis of the single-turn rotor (7) along the latter to the winding reel.

5. Cable stranding machine system according to claim 4, characterised in that a pre-twisting machine (VVA) which comprises a pre-twisting rotor (2) mounted on a hollow shaft and with a driven delivery pulley (4) is located coaxially in advance of the hollow drive shaft (6) of the winding reel (5), and the cable (3) coming from the hollow shaft of the pre-twisting rotor (2) is fed to the hollow drive shaft (6) of the winding reel (5).

6. Cable stranding machine system according to claim 5, characterised in that the hollow shaft (6) of the pre-twisting rotor (2) facing towards the winding reel (5) is formed as one piece with the hollow drive shaft.

7. Cable stranding machine system according to one of claims 1 to 6, characterised in that the single-turn rotor (7) is provided at the outer periphery of its open end with at least one radially outwardly directed protuberance (40) whose outwardly facing edge forms a curved guide path extending in a cross-sectional plane of the rotor for the cable to be fed to the winding reel (5), and the cable, after its guidance on the internal surface of the rotor sleeve, is fed to the start of this guide path (40) and from the end of the guide path is fed to the winding reel (5), wherein the centre-point (M) of the part-circular segment (40a) of the end section of the guide path (40) is such that the common tangents (41) from the circular reel core (5a) to the part-circular segment (40a) cut the periphery of the single-turn rotor (7) at the points (T) at which the cable leaves the single-turn rotor at the beginning of the winding operation.

8. Cable stranding machine system according to claim 7, characterised in that the open end of the single-turn rotor (7) is provided at the outer periphery with a collar (42) which encloses the guide path at a radial spacing which permits passage of the cable.

9. Cable stranding machine system according to claim 7 or 8, characterised in that the single-turn rotor (7) is provided at its closed base surface (7a) with a cable guide tube (43) which is directed towards the winding reel (5) and which extends coaxially in relation to the hollow drive shaft (6), said cable guide tube having a smaller external diameter than the internal diameter of the hollow drive shaft (6) and through which the cable (3) is guided from the hollow drive shaft (6) to the single-turn rotor (7).

10. Cable stranding machine system according to one of claims 4 to 9, characterised in that the winding reel (5) is arranged on a hollow reel spigot (44) of a fibre-reinforced, particularly carbon-fibre reinforced, compound material with high modulus of elasticity which is rigidly connected to the hollow drive shaft (6) which is of steel, wherein the hollow drive shaft has a substantially larger outer diameter than the outer diameter of the reel spigot (44).

11. Cable stranding machine system according to one of claims 1 to 10, characterised in that, for the control of the speed of rotation of the single-turn rotor(7) and consequently of the difference in the speeds of rotation, a steplessly adjustable gear system (19) is connected to follow a drive motor (9) which delivers the nominal speed of rotation, in that the output (20, 21) of this gear system (19) is connected in a rotary driving manner with the drive shaft (24) of the single-turn rotor and, for the adjustment of the steplessly adjustable gear system (19), produces an actual signal corresponding to the actual cable tension at the entry of the cable into the single-turn rotor (7), said actual signal being compared with a desired signal corresponding to the desired cable tension, and the comparison signal being fed to a controller (27) with its output signal being fed to the setting member (setting motor y) of the gear system (19), and in that in order to control the speed of the displacement movement of the displaceable carriage (39) of the single-turn rotor (7) the nominal speed of rotation (via 29) and the output speed of rotation (via 20, 21) of the steplessly adjustable gear system (19), after reversal of the direction of rotation of one of these rotary motions, are fed to respective sun wheels of a planetary gear system (31, 33, 34) formed as a coaxial bevel-epicyclic-type reduction gear with external toothing of the two sun wheels, and the output speed of rotation (via 34) of the link of the planetary gear system, possibly with suitable reduction, is transferred to the input of a laying stroke gear system (37) for the displaceable carriage (39).

12. Cable stranding machine system according to claim 5 or one of claims 6 to 11, characterised in that in order to brake the system, particularly in the case of a wire fracture in the cable elements, the nominal speed of rotation of the pre-twisting rotor (2) and thus of the winding reel (5) is held constant during a first predetermined braking period of a predetermined total braking time, but with the driving speed of rotation of the drive pulley (4) and consequently the laying length and feed speed of the cable being reduced to a predetermined smallest possible value, and in that during this and/or after the completion of this first braking period the complete braking of the rest of the machine parts (delivery pulley 4, pre-twisting rotor 2, winding reel 5 and single-turn rotor 7) is initiated and is completed within the remaining, second braking period.

## Revendications

1. Système de machine de câblage comportant un dispositif à simple tour et un dispositif d'enroulement dans lequel la bobine d'enroulement (5) et un rotor à simple tour (7) qui en fait le tour et l'enferme sont disposés coaxialement, la bobine d'enroulement et le rotor à simple tour sont axialement mobiles à va-et-vient l'un par rapport à l'autre pour réaliser une course de pose, et où le câble est guidé le long du rotor à simple tour pour aller de l'axe longitudinal de celui-ci vers la bobine d'enroulement, système dans lequel est réalisée pour l'enroulement une différence des vitesses de rotation de la bobine d'enroulement et du rotor à simple tour dépendant du diamètre d'enroulement atteint jusque là sur la bobine d'enroulement, caractérisé en ce que la bobine d'enroulement (5) est entraînée à la vitesse de rotation nominale et le rotor à simple tour (7) est entraîné séparément à la vitesse de rotation nécessaire pour créer la vitesse de rotation différentielle.

2. Système de machine de câblage selon la revendication 1, caractérisé en ce que la vitesse de rotation du rotor à simple tour (7) ainsi que la vitesse de rotation différentielle sont réglées en fonction de la tension d'étirement du câble amené au rotor à simple tour (7) selon le diamètre d'enroulement sur la bobine d'enroulement (5).

3. Système de machine de câblage selon la revendication 1 ou 2, caractérisé en ce que la bobine d'enroulement (5) est montée folle sans coulissement en direction axiale et en ce que le rotor à simple tour (7) qui enferme la bobine (5) est constitué comme corps creux fermé sur un côté et qu'il est monté fou en étant entraîné de façon coulissante à va-et-vient en direction axiale sur son côté fermé opposé à la bobine d'enroulement (5).

4. Système de machine de câblage selon la revendication 3, caractérisé en ce que la bobine d'enroulement (5) est montée sur un arbre creux (6) d'entraînement monté dans une partie fixe de machine et tourné vers l'arrivée de câble, sur l'extrémité de cet arbre opposée à l'arrivée de câble, en ce que le rotor à simple tour (7) est monté pour être entraîné en rotation sur son arbre d'entraînement (24) porté par un chariot (39) coulissant, qui de son côté est entraîné (37, 38) en mouvement de va-et-vient sur une partie fixe de machine, et monte en rotation et en coulissement sur un prolongement de son arbre d'entraînement (24) dans la partie fixe de machine, et en ce que le câble (3) est guidé par l'arbre creux d'entraînement (6) de la bobine d'enroulement (5) vers l'extrémité de celle-ci qui est tournée vers le rotor à simple tour (7) et de là depuis l'axe longitudinal du rotor à simple tour (7) vers la bobine d'enroulement le long dudit rotor.

5. Système de machine de câblage selon la revendication 4, caractérisé en ce qu'en tête de l'arbre creux (6) de la bobine d'enroulement (5) est montée une prétoronneuse (VVA) avec un rotor de prétoronnage (2) monté sur un arbre creux coaxialement avec un cabestan tireur (4) entraîné et le câble (3) sortant de l'arbre creux du rotor (2) de prétoronnage est amené à l'arbre creux (6) d'entraînement de la bobine d'enroulement (5).

6. Système de machine de câblage selon la revendication 5, caractérisé en ce que l'arbre creux (6) du rotor de prétoronnage (2) tourné vers la bobine d'enroulement (5) et l'arbre creux d'entraînement sont constitués d'un seul tenant.

7. Système de machine de câblage selon l'une des revendications 1 à 6, caractérisé en ce que le rotor à simple tour (7) comporte sur la périphérie extérieure de son extrémité ouverte au moins une saillie (40) dirigée radialement vers l'extérieur, qui constitue sur son arête tournée vers l'extérieur une glissière de guidage courbée tracée dans un plan transversal pour le câble à amener à la bobine d'enroulement (5), et en ce que le câble après avoir été guidé sur la surface intérieure de l'enveloppe de rotor est amené au début de cette glissière (40) et sort par l'extrémité de la glissière hors de la bobine d'enroulement (5) le point milieu (M) du segment circulaire de courbure (40a) de la partie d'extrémité de la glissière (40) étant disposé de telle façon que les tangentes communes au cercle (5a) de noyau de bobine et du segment circulaire de courbure (40a) se coupent au point (T) de la circonférence du rotor à simple tour (7), où le câble quitte le rotor à simple tour (7) au début de l'enroulement.

8. Système de machine de câblage selon la revendication 7, caractérisé en ce que l'extrémité ouverte du rotor à simple tour (7) comporte à la périphérie extérieure une collerette (42), qui recouvre la glissière à une distance radiale qui permet le déplacement de câble.

9. Système de machine de câblage selon la revendication 7 ou 8, caractérisé en ce que le rotor à simple tour (7) comporte à sa surface de fond fermée (7a) un tube (43) de guidage de câble coaxial à l'arbre creux (6), dirigé vers la bobine d'enroulement (5), tube qui présente un diamètre extérieur plus faible que le diamètre intérieur de l'arbre creux d'entraînement (6) et à travers lequel le câble (3) est guidé hors de l'arbre creux d'entraînement (6) vers le rotor à simple tour (7).

10. Système de machine de câblage selon l'une des revendications 4 à 9, caractérisé en ce que la bobine d'enroulement (5) est disposée sur une boche de serrage creuse (44) de bobine en matériau composite à renforcement de fibres, en particulier à renforcement de fibres de carbone et à module d'élasticité élevé, qui est reliée de façon fixe avec l'arbre creux d'entraînement en acier, l'arbre creux d'entraînement présentant un diamètre extérieur sensiblement plus important que le diamètre extérieur de la broche de serrage (44) de bobine.

11. Système de machine de câblage selon l'une des revendications 1 à 10, caractérisé en ce que, pour le réglage de la vitesse de rotation du rotor à simple tour (7) et ainsi de la vitesse de rotation différentielle, une transmission mobile à réglage continu (19) est insérée en aval d'un moteur d'entraînement (9) qui engendre la vitesse de rotation nominale, en ce que la sortie (20, 21) de cette transmission est reliée en entraînement de rotation avec l'arbre d'entraînement (24) du rotor à simple tour et engendre, pour le réglage de la transmission mobile à réglage continu (19), un signal de valeur effective correspondant à la traction réelle du câble à l'entrée du câble dans le rotor à simple tour (7), comparé avec un signal de consigne correspondant à la traction de câble de consigne, en ce que le signal de comparaison est envoyé à un régulateur (27) et le signal de sortie de ce dernier est amené au composant de réglage (moteur de réglage y) de la transmission (19) et en ce que, pour la régulation de la vitesse du mouvement de coulissement du chariot coulissant (39) du rotor à simple tour (7), la vitesse de rotation nominale (au moyen de 29) et la vitesse de rotation de sortie (au moyen de 20, 21) de la transmission à réglage continu (19) sont, après inversion du sens de l'une de ces rotations, amenées chacune à une des roues solaires d'un engrenage planétaire (31, 33, 34) à pignons coniques coaxiaux constitué avec les dentures extérieures desdites roues solaires, et en ce que la vitesse de rotation de sortie (par 34) de l'arbre de l'engrenage planétaire est donné à l'entrée d'un enroulement de course de pose (37) du chariot (39) coulissant, éventuellement avec une transmission appropriée.

12. Système de machine de câblage selon la revendication 5 ou l'une des revendications 6 à 11, caractérisé en ce que pour le freinage du système, en particulier dans le cas d'une rupture de fil dans les éléments de câble, dans une période totale prédéterminée de freinage, pendant une première période prédéterminée de freinage, la vitesse de rotation nominale de tour du rotor de prétoronnage (2) ainsi que de la bobine d'enroulement (5) est maintenue constante, la vitesse de rotation d'entraînement du cabestan tireur (4) ainsi que la longueur de tour et la vitesse d'alimentation du câble diminue pourtant dans une mesure prédéterminée aussi faible que possible, en ce que, pendant cette première période et/ou après l'écoulement de cette première période, le freinage complet des autres parties de machine (cabestan tireur 4, rotor de toronnage 2, bobine d'enroulement 5 et rotor à simple tour 7) est introduit et exécuté à l'intérieur de la deuxième période de freinage restante.
